# FASCICULE DE BREVET EUROPEEN

(11) **EP 0 989 815 B1**
(45) Date de publication et mention de la délivrance du brevet: **23.04.2003**
(21) Numéro de dépôt: 98932217.7
(22) Date de dépôt: 16.06.1998
(51) Int. Cl.: A47F 11/10, A47F 3/04

(54) **Meuble frigorifique comportant un dispositif d'éclairage de denrées exposées sur des étagères**
Kühlmöbel mit einer Beleuchtungsvorrichtung für auf Regalen ausgestellten Lebensmitteln
Refrigerator with a device for illuminating foodstuff displayed on a shelves

(30) Priorité: 18.06.1997 FR 9707581
(43) Date de publication de la demande: 05.04.2000
(73) Titulaire: Bonnet Névé, 78400 Chatou (FR)
(72) Inventeur: ANIN, Marc, F-64480 Ustaritz (FR)
(74) Mandataire: Berger, Helmut
(86) Numéro de dépôt international: FR9801265
(87) Numéro de publication internationale: WO98057571

(56) Documents cités:
- EP-A- 0 242 713
- FR-A- 2 710 510
- US-A- 3 751 653
- US-A- 5 040 101

## Description

L'invention concerne un meuble frigorifique comportant un dispositif d'éclairage de denrées exposées sur des étagères dans un meuble frigorifique, du type comprenant des éléments d'éclairage tels que des tubes montés sur les étagères au niveau de l'avant de celles-ci.

Des meubles frigorifiques de ce type sont déjà connus. La figure 1 montre un meuble semi-vertical equipé d'un dispositif d'eclairage. Sur cette figure, les numéros de référence 1, 2 et 3 illustrent les étagères, les denrées disposées sur celles-ci et des sources de lumière d'éclairage formées par des tubes fluorescents disposés sous les étagères. Les flèches indiquent les écoulements de l'air froid produits par l'unité de production d'air froid 4 disposée sur le fond du corps de meuble et un ventilateur 5. Ce dispositif d'éclairage connu présente les deux défauts majeurs que les tubes fluorescents 3, en raison de leur disposition en-dessous des extrémités avant des étagères provoquent un échauffement local des denrées et que l'efficacité d'éclairage du "mur de produits", c'est-à-dire la face avant des produits, est très faible et peu satisfaisante sur le plan de commercialisation.

La présente invention a pour but de proposer un meuble frigorifique qui pallie les défauts de l'état de la technique, qui vient d'être énoncé.

Pour atteindre ce but, le meuble frigorifique selon l'invention est caractérisé en ce que les sources de lumière sont disposées à une distance prédéterminée devant l'avant des étagères auxquelles elles sont associées, à un emplacement se trouvant à l'intérieur ou en avant des écoulements d'air froid constituant le rideau froid du meuble frigorifique.

Selon une caractéristique de l'invention, les tubes d'éclairage sont montés entre les extrémités de bras de support montés à leur autre extrémité sur l'avant des étagères.

Selon une autre caractéristique de l'invention, les bras de support d'un tube d'éclairage sont montés pivotants sur l'avant de l'étagère correspondante.

Selon une autre caractéristique de l'invention, les tubes d'éclairage sont placés dans des carters profilés aérodynamiquement et les carters sont montés pivotants sur les bras de support, pour s'intégrer aérodynamiquement dans les écoulements d'air froid.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un seul mode de réalisation de l'invention et dans lesquels :
La figure 1 est une vue schématique en coupe verticale, d'un meuble frigorifique semi-vertical, équipé d'un dispositif d'éclairage connu.
La figure 2 est une vue similaire à celle de la figure 1, d'un meuble frigorifique équipé d'un dispositif d'éclairage selon la présente invention.
La figure 3 est une vue en coupe verticale, schématique, d'un meuble frigorifique vertical, équipé d'un dispositif d'éclairage selon la présente invention.
La figure 4 est une vue à plus grande échelle de la zone IV encerclée sur la figure 2.
La figure 5 est une vue schématique, à plus grande échelle et avec arrachement, du dispositif d'éclairage selon la présente invention.
La figure 6 est une vue en perpective de la partie indiquée en VI sur la figure 5.
La figure 7 est une vue en perspective, avec arrachement, et à l'état éclaté, d'un mode de réalisation concret d'un dispositif d'éclairage selon la présente invention.
La figure 8 est une vue du dispositif d'éclairage selon la figure 7, mais à l'état assemblé.

Sur les figures 2 et 3 qui représentent des meubles frigorifiques équipés de dispositifs d'éclairage selon la présente invention, les numéros de référence 1, 2, 4 et 5 désignent, comme sur la figure 1, respectivement les étagères, les denrées exposées sur ceux-ci, l'unité de refroidissement et un ventilateur. Les flèches indiquent aussi, comme sur la figure 1, les écoulements d'air froid produits par l'unité 4 et le ventilateur 5. Le numéro de référence 6 désigne le rideau d'air froid.

Comme il ressort notamment des figures 5 et 6, le dispositif d'éclairage selon l'invention comporte, associé à chaque étagère 1, un tube fluorescent 11 disposé dans un carter 12 entre les extrémités 13 de deux bras de supports 14 fixés par leurs extrémités opposées 15 à des moyens de fixation complémentaires (non représentés) solidaires de l'étagère 1 juste en dessous de l'extrémité avant 17 de celui-ci. Les bras 14 sont montés pivotants dans un plan vertical, sur les moyens de fixation, comme l'indique la flèche F1 sur la figure 5. Les carters 12 sont profilés de façon à présenter une forme aérodynamique et sont montés entre les bras de support 14 de façon à pouvoir tourner autour de leur axe longitudinal, conformément à la double flèche F2. Ainsi, les carters peuvent être placés dans des positions angulaires dans lesquelles ils s'intègrent au mieux dans les écoulements d'air du rideau d'air froid de façon à pouvoir créer un effet stabilisant bénéfique au niveau des performances du rideau d'air. La figure 4 illustre l'intégration aérodynamique d'un carter dans le rideau d'air matérialisé par des lignes d'écoulement 19. On constate encore que la face avant 20 du carter 12 peut comporter des étiquettes d'affichage 21 de prix ou de toute autre communication publicitaire.

Les figures 7 et 8 illustrent un mode de réalisation concret du dispositif d'éclairage dont le principe est schématiquement illustré sur les figures 5 et 6. Les chiffres de référence sur les figures 5 et 6, d'une part, et les figures 7 et 8 d'autre part, sont les mêmes pour indiquer les pièces ou éléments identiques ou similaires.

Les figures 7 et 8 illustrent notamment les moyens de montage des bras de support 14 sur les étalages 1. A cette fin, on prévoit, pour supporter une étagère 1, à chaque extrémité, une entretoise de support 23 pourvue de moyens de montage 24 sur le meuble. La partie avant 25 de l'entretoise est réalisée sous forme d'une languette sur laquelle peut être disposée une pièce intermédiaire 26 permettant la fixation sur l'étalage, d'un bras de support 14 du carter de tube fluorescent 12. La pièce de fixation 26, de forme allongée complémentaire à celle des languettes 25 comporte, sur sa face extérieure deux profilés 28 en forme d'un L. Une aile 29 s'étend perpendiculairement à la face de la pièce 26 tandis que l'autre aile portant la référence 30 est orientée vers l'autre profilé. Chaque profilé établit ainsi avec la face de la pièce 26 une rainure permettant la mise en place de la pièce 26 sur la languette 25 de l'entretoise de support 23, par simple coulissement axial, chaque bord longitudinal de la languette 25 étant reçu dans une rainure.

L'extrémité avant de la pièce de fixation 26 porte, sur sa face extérieure un ergot cylindrique 32 qui fait saillie perpendiculairement de la face et porte à son pourtour une denture 33. Cette dernière est complémentaire à la denture 34 de l'évidement circulaire 35 pratiqué dans l'extrémité 15 des bras de support 14, sur les figures 5 et 6. Ainsi, chaque bras de support 14 peut être monté sur une pièce de fixation 26, dans la position angulaire souhaitée par engagement de l'ergot 32 dans l'évidement 35, les dentures 33 et 34 étant donc un engrènement mutuel. Dans le mode de réalisation concret selon les figures 7 et 8, l'évidement à denture 35 est fermé sur la face extérieur du bras et n'est donc pas visible. Le montage de l'ensemble formé par les deux bras 14 et le carter 12 sur les ergots 32 à chaque extrémité de l'étagère 1 est possible dans la mesure où le carter 12, grâce à une flexibilité appropriée, permet un écartement suffisant des extrémités des deux bras 14 pour permettre leur emmanchement sur les ergots.

La figure 7 illustre qu'il suffit, après avoir engagé les bras 14 sur les ergots 32 de pièces de fixation, de placer celles-ci, par coulissement, sur les languettes avant 25 des entretoises de supports 23 de l'étagère 1 correspondante. Celle-ci comporte à chaque extrémité un rebord vertical 37 et les deux rebords assurent l'immobilisation de l'étagère sur les entretoises 23, comme le montre la figure 8.

Il est à souligner que le montage par coulissement des pièces 26 sur les entretoises 23 peut être exploité pour faire varier la distance des tubes 11 de l'avant 17 des étagères.

Il ressort des figures que le meuble frigorifique selon l'invention comporte une source de lumière qui permet d'éclairer toute la face avant du meuble et d'avoir un éclairage de la même intensité sur toute cette face. Grâce au bras de support pivotant des tubes fluorescents, l'invention rend possible une optimisation de la répartition de l'éclairement. Ainsi, l'invention permet d'éviter tout éblouissement pour les consommateurs, assure l'isolation thermique des denrées du tube fluorescent et assure une résistance à tout sollicitation mécanique inhérente aux conditions d'exploitation en magasin. D'autre part, des tubes florescents peuvent être positionnés de façon optimale dans le rideau d'air froid 6 ou même en avant de celui-ci, grâce au pivotement des carters et des bras de support et grâce aussi au montage par coulissement des pièces de support sur les entretoises et pour préserver dans toutes les positions une vision maximale des produits. Pour assurer un éclairement optimal, on adapte aussi en conséquence la forme des étagères comme on le voit sur la figure 5, la partie inclinée inférieure indiquée en 38 permettant de minimiser les zones d'ombre en arrière.

## Revendications

1. Meuble frigorifique du type comprenant une pluralité d'étagères une structure de support des étagères superposées (1), d'exposition de denrées (2), une unité de refroidissement (4) et un ventilateur (5), la structure support étant conformée de manière à établir un rideau d'air froid, et un dispositif de sources d'éclairage (12) des denrées exposées, disposé à l'avant des étagères, **caractérisé en ce que** devant au moins une étagère (1) au niveau de celle-ci est montée une source de lumière d'éclairage (11, 12), à un emplacement se trouvant à l'intérieur ou en avant du rideau d'air froid, de façon que l'air froid du rideau constitue un moyen de protection des denrées contre la chaleur dégagée par la lampe d'éclairage.

2. Meuble frigorifique selon la revendication 1, **caractérisé en ce que** la source de lumière, telle qu'un tube électro-fluorescent (11), est monté entre les extrémités (13) de deux bras de support (14) montés à leur autre extrémité (15) sur l'avant des étagères (1).

3. Meuble frigorifique selon l'une des revendications 1 ou 2, **caractérisé en ce que** les bras de support (14) d'un tube d'éclairage (11) sont montés pivotants sur l'avant de l'étagère correspondant.

4. Meuble frigorifique selon l'une des revendications 1 à 3, **caractérisé en ce que** le tube d'éclairage (11) est placé dans un carter profilé aérodynamiquement (12) et que ce dernier est monté pivotant sur les bras de support (14), pour pouvoir être amené dans une position dans laquelle il s'intègre aérodynamiquement dans l'écoulement d'air froid (6).

5. Meuble frigorifique selon l'une des revendications 1 à 4, **caractérisé en ce que** la distance de la source de lumière (11) de l'avant (17) de l'étagère (1) est variable.

6. Meuble frigorifique selon l'une des revendications précédentes, **caractérisé en ce que** chaque bras de support (14) est monté, de façon pivotante, sur une pièce intermédiaire en forme de coulisseau (26), associée à l'étagère (1) et montée mobile par rapport à celui-ci.

7. Meuble frigorifique selon la revendication 6, **caractérisé en ce que** chaque extrémité de l'étagère (1) repose sur une entretoise de support (23) solidarisable du meuble frigorifique et que la pièce formant coulisseau (26) est montée coulissante sur la partie avant (25) de l'entretoise (23).

8. Meuble frigorifique selon l'une des revendications précédentes, **caractérisé en ce que** les moyens de pivotement d'un bras de support (14) sur une étagère comporte un ergot (32) pourvu d'une denture périphérique (33) susceptible d'être reçue dans un évidement (35) pourvu d'une denture (34), pratiquée dans l'extrémité (15) du bras, qui est opposée à celle portant la source de lumière (11).

## Patentansprüche

1. Kühlmöbel des Typs, welcher eine Vielzahl von Regalböden, eine Trägerstruktur der übereinander liegenden Regalböden (1) zur Auslage von Lebensmitteln (2), eine Kühleinheit (4) und einen Ventilator (5), wobei die Trägerstruktur ausgebildet ist, um einen Kaltluftvorhang zu etablieren, und eine Beleuchtungsquellenvorrichtung (12) der ausgestellten Lebensmittel umfasst, die vor den Regalböden angeordnet ist, **dadurch gekennzeichnet, dass** vor wenigstens einem Regalboden (1) auf dem Niveau von jenem eine Beleuchtungslichtquelle (11, 12) angebracht ist, an einem Ort, der sich in oder vor dem Kaltluftvorhang derart befindet, dass der Kaltluftvorhang ein Schutzmittel der Lebensmittel gegen die durch die Beleuchtungslampe freigesetzte Wärme bildet.

2. Kühlmöbel nach Anspruch 1, **dadurch gekennzeichnet, dass** die Lichtquelle wie eine Elektrofluoreszenzröhre (11) zwischen den Enden (13) von zwei Trägerarmen (14) angebracht ist, an deren anderem Ende (15) an der vorderen Seite der Regalböden (1) angeordnet sind.

3. Kühlmöbel nach einem der Ansprüche 1 oder 2, **dadurch gekennzeichnet; dass** die Trägerarme (14) einer Beleuchtungsröhre (11) schwenkbar auf der Vorderseite des entsprechenden Regalbodens angebracht sind.

4. Kühlmöbel nach einem der Ansprüche 1 bis 3, **dadurch gekennzeichnet, dass** die Beleuchtungsröhre (11) in einem aerodynamischen Profilkasten (12) angeordnet ist und dass letzterer schwenkbar auf den Armen des Trägers (14) angebracht ist, um in eine Position gebracht werden zu können, in der er sich aerodynamisch in dem Kaltluftstrom (6) integriert.

5. Kühlmöbel nach einem der Ansprüche 1 bis 4, **dadurch gekennzeichnet, dass** der Abstand der Lichtquelle (11) von der Vorderseite (17) des Regalbodens (1) variabel ist.

6. Kühlmöbel nach einem der vorhergehenden Ansprüche, **dadurch gekennzeichnet,, dass** jeder Trägerarm (14) in schwenkbarer Weise auf einem Zwischenstück in Form eines Schiebers (26), verbunden mit dem Regalboden (1) angebracht ist und beweglich in Bezug zu jenem angebracht ist.

7. Kühlmöbel nach Anspruch 6, **dadurch gekennzeichnet, dass** jedes Ende des Regalbodens (1) sich auf einen Trägersteg (23) stützt, der fest mit dem Kühlmöbel verbindbar ist und dass Stück, welches den Schieber (26) bildet, schiebbar auf dem Vorderteil (25) des Stegs (23) angebracht ist.

8. Kühlmöbel nach einem der vorhergehenden Ansprüche, **dadurch gekennzeichnet, dass** die Schwenkmittel eines Trägerarms (14) auf einem Regalboden eine Vorsprung (32) umfassen, der mit einer Umfangsverzahnung (33) versehen ist, die geeignet ist, in einer Aussparung (35) aufgenommen zu werden, welche mit einer Verzahnung (34) versehen ist, die im Ende (15) des Armes ausgeführt ist, der gegenüber von jenem liegt, welcher die Lichtquelle (11) trägt.

## Claims

1. Refrigerator of the type comprising a plurality of shelves, a structure supporting the superimposed shelves (1) for displaying foodstuffs (2), a refrigeration unit (4) and a fan (5), the support structure being shaped so as to set up a curtain of cold air, and a device consisting of light sources (12) for illuminating the displayed foodstuffs, the device being placed at the front of the shelves, **characterized in that** in front of and level with at least one shelf (1) is mounted an illuminating light source (11, 12), at a location which is inside or in front of the curtain of cold air, so that the cold air of the curtain forms a means of protecting the foodstuffs against the heat given off by the illuminating lamp.

2. Refrigerator according to Claim 1, **characterized in that** the light source, such as a fluorescent tube (11), is mounted between the ends (13) of two support arms (14) mounted at their other end (15) on the front of the shelves (1).

3. Refrigerator according to either of Claims 1 and 2, **characterized in that** the support arms (14) of an illuminating tube (11) are mounted so that they can pivot on the front of the corresponding shelf.

4. Refrigerator according to one of Claims 1 to 3, **characterized in that** the illuminating tube (11) is placed in an aerodynamically profiled casing (12) and **in that** the latter is mounted so that it can pivot on the support arms (14), so that it can be brought into a position in which it is aerodynamically incorporated into the flow of cold air (6).

5. Refrigerator according to one of Claims 1 to 4, **characterized in that** the distance of the light source (11) from the front (17) of the shelf (1) is variable.

6. Refrigerator according to one of the preceding claims, **characterized in that** each support arm (14) is mounted, in a pivoting manner, on an intermediate part in the form of a slider (26), associated with the shelf (1) and mounted so that it can move with respect to the latter.

7. Refrigerator according to Claim 6, **characterized in that** each end of the shelf (1) rests on a support spacer (23) which can be secured to the refrigerator and **in that** the part forming a slider (26) is mounted so that it can slide on the front part (25) of the spacer (23).

8. Refrigerator according to one of the preceding claims, **characterized in that** the means of pivoting a support arm (14) on a shelf comprises a lug (32) provided with peripheral toothing (33) capable of being accommodated in a recess (35) provided with toothing (34) made in the end (15) of the arm, which is away from that bearing the light source (11).
